# EUROPÄISCHE PATENTSCHRIFT

(11) **EP 2 229 555 B1**
(45) Veröffentlichungstag und Bekanntmachung des Hinweises auf die Patenterteilung: **02.11.2011**
(21) Anmeldenummer: 08707877.0
(22) Anmeldetag: 14.01.2008
(51) Int. Cl.: F21S 8/10, F21V 29/00, F21Y 101/02, F21W 101/10

(54) **ANORDNUNG ZUR KÜHLUNG VON HALBLEITERLICHTQUELLEN UND SCHEINWERFER MIT DIESER ANORDNUNG**
ARRANGEMENT FOR COOLING SEMICONDUCTOR LIGHT SOURCES AND FLOODLIGHT HAVING THIS ARRANGEMENT
DISPOSITIF DE REFROIDISSEMENT DE SOURCES LUMINEUSES À SEMI-CONDUCTEUR ET PROJECTEUR DOTÉ DE CE DISPOSITIF

(43) Veröffentlichungstag der Anmeldung: 22.09.2010
(73) Patentinhaber: Osram AG, 81543 München (DE)
(72) Erfinder: BIEBL, Alois, 93358 St. Johann (DE); DIETZ, Stefan, 83624 Otterfing (DE)
(86) Internationale Anmeldenummer: PCT/EP2008/050324
(87) Internationale Veröffentlichungsnummer: WO 2009/089903

(56) Entgegenhaltungen:
- EP-A- 1 643 188
- WO-A-2007/019733
- FR-A- 2 889 291
- US-A1- 2006 104 077

## Beschreibung

Anordnung zur Kühlung von Halbleiterlichtquellen und Scheinwerfer mit dieser Anordnung.

### Technisches Gebiet

Die Erfindung betrifft eine Anordnung zur Kühlung von Halbleiterlichtquellen, wobei die Halbleiterlichtquellen auf einem wärmeleitenden Modul angeordnet sind, das mit einer Verdampferzone eines Wärmerohrs in Wirkverbindung steht, und eine erste Kondensationszone des Wärmerohrs mit einer ersten Wärmesenke verbunden ist. Die Anordnung ist beispielsweise für Scheinwerfer aller Art geeignet, insbesondere aber für Scheinwerfer im Kfz-Bereich.

Als Wärmerohr (engl. Heat Pipe) wird im Folgenden eine rohrförmige Vorrichtung bezeichnet, die durch Verdampfen/Kondensieren einer Arbeitsflüssigkeit große Mengen an Wärmeenergie zwischen ihren zwei Enden transportieren kann.

### Stand der Technik

Aus der US2004/213016 A1 ist ein Kühlsystem für automobile Lichtanordnungen bekannt, das die Halbleiterlichtquellen mittels eines Wärmerohrs mit entfernt von den Halbleiterlichtquellen liegender Wärmesenke kühlt.

Die W02006/52022 A1 offenbart einen Kfz-Scheinwerfer mit Halbleiterlichtquellen, die über ein Wärmerohr gekühlt werden. Die Wärmesenke ist hierbei oberhalb der Halbleiterlichtquellen an der Rückseite des Scheinwerfers platziert.
Aus Dokument EP 1 643 188 ist eine Anordnung zur Kühlung von Halbleiterlichtquellen bekannt, wobei die Halbleiterlichtquellen auf einem wärmeleitenden Modul angeordnet sind, das mit einer Verdampferzone eines Wärmerohrs in Wirkverbindung steht, wobei eine erste Kondensationszone des Wärmerohrs mit einer ersten Wärmesenke verbunden ist und das Wärmerohr an mindestens eine zweite Kondensationszone mit mindestens einer zweiten Wärmesenke angeschlossen ist.

Es stellt sich jedoch das Problem dar, dass die Abwärme der Halbleiterlichtquellen oftmals an anderer Stelle als Heizwärme gebraucht würde. Da die Heizung aber meistens geregelt sein soll, ist die oben beschriebene Anordnung in so einem Fall nicht brauchbar.

### Aufgabe

Es ist Aufgabe der Erfindung, eine Anordnung zur Kühlung von Halbleiterlichtquellen zu schaffen, wobei die Halbleiterlichtquellen auf einem wärmeleitenden Modul angeordnet sind, das mit einer Verdampferzone eines Wärmerohrs in Wirkverbindung steht, und eine erste Kondensationszone des Verdampferrohrs mit einer ersten Wärmesenke verbunden ist, und die Anordnung gleichzeitig die ganze oder einen Teil der Wärmeenergie einer anderen Verwendung zuführen kann.

Es ist weiterhin Aufgabe der Erfindung, ein Verfahren zu schaffen, das zur Kühlung von Halbleiterlichtquellen dient und bei dem gleichzeitig die ganze oder ein Teil der Wärmeenergie einer anderen Verwendung zugeführt wird.

### Darstellung der Erfindung

Die Aufgabe wird bezüglich der Anordnung gelöst durch eine Anordnung zur Kühlung von Halbleiterlichtquellen, wobei die Halbleiterlichtquellen auf einem wärmeleitenden Modul angeordnet sind, das mit einer Verdampferzone eines Wärmerohrs in Wirkverbindung steht, und eine erste Kondensationszone des Verdampferrohrs mit einer ersten Wärmesenke verbunden ist wobei das Wärmerohr an eine zweite Kondensationszone mit einer zweiten Wärmesenke angeschlossen ist und ein Wärmestrom zwischen den Kondensationszonen umschaltbar ist. Damit kann eine der Wärmesenken als geregelte Heizung für andere Zwecke benutzt werden, da durch die Umschaltung der Wärmestrom jederzeit auf die zweite Wärmesenke geschaltet werden kann, und somit keine Einschränkung beim Betrieb der Halbleiterlichtquellen auftritt.Die zweite Wärmesenke ist dabei so ausgelegt, dass sie die Abwärme der Halbleiterlichtquellen jederzeit absorbieren kann.

Die Aufgabe wird weiterhin bezüglich des Verfahrens gelöst durch ein Verfahren mit den Merkmalen des Anspruchs 16.

Vorteilhafterweise geschieht die Umschaltung der Kondensationszonen mit einem 3-Wege Ventil. Dabei enthält das 3-Wege Ventil einen permanentmagnetischen Doppelkegel, wobei die Kegelspitzen jeweils das Verdampferrohr einer Kondensationszone abwechselnd verschließen. Dies hat den Vorteil, dass immer ein Kühlpfad geöffnet ist und ein Versagen der Halbleiterlichtquellen aufgrund Überhitzung somit ausgeschlossen wird. Durch diese Konstruktion ist ein magnetischer Antrieb des Doppelkegels möglich, der keine Probleme bezüglich der Abdichtung generiert.

Alternativ ist auch ein 2-Wege Ventil denkbar, bei dem nur eine Kondensationszone Ein- und Ausgeschaltet wird. Dies hat den Vorteil, dass ein erster Kühlpfad in eine erste Kondensationszone immer offen ist, während ein zweiter Kühlpfad in eine zweite Kondensationszone bei Bedarf hinzugeschaltet werden kann.

Bevorzugt verschließt der Doppelkegel nur das Verdampferrohr und nicht den Kapillarbereich des Wärmerohrs. Dadurch kann zurückfliessende Arbeitsflüssigkeit wieder in den Arbeitskreislauf gelangen, was zu erhöhter Effizienz und Betriebssicherheit führt. Der Antrieb des Doppelkegels ist dabei außerhalb des Wärmerohrs angeordnet und erfolgt magnetisch. Außerhalb des Wärmerohrs steht gewöhnlich genügend Platz für den Antrieb zur Verfügung, und durch den magnetischen Antrieb sind keine Dichtungsmaßnahmen notwendig.

Die Wärmesenke (33) der ersten Kondensationszone (23) steht dabei vorzugsweise mit einer Heizvorrichtung in Wirkverbindung Dadurch kann die entstehende Abwärme vorteilhaft für eine andere Aufgabe genutzt werden.

Beim Einschalten der Halbleiterlichtquellen ist das Verdampferrohr Vorteilhafterweise zur ersten Kondensationszone offen und das Verdampferrohr zur zweiten Kondensationszone verschlossen. Die Umschaltung der Kondensationszonen erfolgt abhängig von der Temperatur der ersten Kondensationszone. Dadurch kann die vorgenannte Heizvorrichtung geregelt ausgeführt werden, und durch diese Vorrangschaltung ist ein definierter Betrieb der Anordnung zur Kühlung von Halbleiterlichtquellen möglich.

In einer Ausführungsform erfolgt die Stromzuführung der Halbleiterlichtquellen über das Wärmerohr. Dies hat den Vorteil einer einfacheren und zuverlässigeren Konstruktion. Bei einer koaxialen Konstruktion des Wärmerohrs können einfache und kostengünstige Rohre als Stromzuführung verwendet werden, wobei die beiden Pole der Stromzuführung durch die beiden koaxialen Rohre gebildet werden.

### Kurze Beschreibung der Zeichnung(en)

Die Erfindung wird nachstehend anhand von Ausführungsbeispielen näher erläutert. Es zeigen:

Fig. 1 Eine perspektivische Ansicht eines an ein Wärmerohr angeschlossenes Halbleiterlichtquellenmodul mit einem an das Wärmerohr angeschlossenen rosettenförmigen Kühlkörper in einer Ausführungsform nach dem Stand der Technik.

Fig. 2 Eine Detailzeichnung des geschnittenen Halbleiterlichtquellenmoduls mit dem dargestellten Ende des eingearbeiteten Wärmerohrs.

Fig. 3 Eine perspektivische Ansicht der obigen Anordnung, eingebaut in einen Lampenschirm.

Fig. 4 Eine perspektivische Ansicht einer erfindungsgemäßen Anordnung zur Kühlung von Halbleiterlichtquellen mit zwei unabhängigen Wärmesenken die an je eine Kondensationszone angeschlossen sind, wobei zwischen den Kondensationszonen umgeschaltet werden kann.

Fig. 5 Eine schematische Seitenansicht einer erfindungsgemäßen Anordnung zur Kühlung von Halbleiterlichtquellen.

Fig. 6 Eine perspektivische Detailansicht eines erfindungsgemäßen Umschaltventils.

### Bevorzugte Ausführung der Erfindung

Fig. 1 zeigt eine Ausführungsform einer Anordnung zur Kühlung von Halbleiterlichtquellen nach dem Stand der Technik mit lediglich einer Kondensationszone, die von einem rosettenförmigen Kühlkörper 31 umschlossen ist, der die anfallende Kondensationswärme abführt. Eine Multichip-Leuchtdiode 5 (nicht gezeigt) mit einer aufgesetzten Primäroptik 51 ist auf einem Leuchtdiodenmodul 11 angebracht. Das Leuchtdiodenmodul 11 ist aus einem gut wärmeleitenden Material hergestellt, um die anfallende Verlustwärme der Multichip-Leuchtdiode 5 schnell und sicher abführen zu können. Das Leuchtdiodenmodul 11 ist in ein Gehäuse 13 eingebettet, das neben dem Leuchtdiodenmodul 11 noch eine Ansteuerelektronik 15 für die Multichip-Leuchtdiode 5 aufweist. Das Gehäuse 13 ist dabei aus einem schlecht Wärme leitenden Material ausgeführt, um die Temperaturbelastung der Ansteuerelektronik 15 durch die Multichip-Leuchtdiode 5 zu minimieren. Ein Wärmerohr 20 führt vom Leuchtdiodenmodul 11 zu einem Kühlkörper 31.

Fig. 2 zeigt einen Detailschnitt durch das Leuchtdiodenmodul 11 mit dem Gehäuse 13. Das Wärmerohr 20 ist mit seinem verdampferseitigem Ende 27 in das Leuchtdiodenmodul 11 eingearbeitet, und reicht bis an die Multichip-Leuchtdiode 5 heran, um die anfallende Verlustwärme möglichst effizient abtransportieren zu können. Die Wärme wird vom Wärmerohr über das verdampfte Arbeitsmedium in die Kondensationszone transportiert und dort vom Kühlkörper 31 (In Fig. 2 nicht gezeigt) absorbiert.

Fig. 3 zeigt die ganze Anordnung in einen Reflektorschirm 53 eingebaut. Der Kühlkörper 31 ist mittig am Reflektorschirm 53 angebracht. Sämtliche erzeugte Wärme wird also zum Reflektorschirm 53 hin abgeleitet.

Bei Kfz-Scheinwerfern nach dem Stand der Technik besteht jedoch oft das Problem der Vereisung der Streuscheibe. Diese muss im Winter geheizt werden, sonst bilden sich Eiskristalle an der Außenseite, die zu starker Blendung des Gegenverkehrs führen können. Daher würde es sich anbieten, die Abwärme der Leuchtdioden zur Heizung der Streuscheibe zu verwenden. Der Bauraum an der Vorderseite eines Kfz-Scheinwerfers ist jedoch begrenzt, so dass die Größe eines dort angebrachten Kühlkörpers oft nicht ausreichend ist, um die von den Leuchtdioden erzeugte Wärmeenergie beim Betrieb des Scheinwerfers 1 in warmer Umgebung immer komplett absorbieren zu können.

Fig. 4 zeigt eine perspektivische Ansicht einer erfindungsgemäßen Anordnung zur Kühlung von Halbleiterlichtquellen, die das oben genannte Problem löst. Die Anordnung ist in diesem Fall ein Kfz-Scheinwerfer, bei dem die Abwärme der Multichip-Leuchtdiode 5 über ein Wärmerohr 20 zur einer Kondensationszone 23 geführt wird, die von einer Wärmesenke 33 gekühlt wird und damit die Streuscheibe 37 heizt. Die erfindungsgemäße Anordnung zur Kühlung von Halbleiterlichtquellen weist zwei umschaltbare Wärmesenken 33, 35 auf. Die Umschaltung wird mittels eines temperaturgesteuerten Ventils im Wärmerohr 20 bewerkstelligt. Die erste Wärmesenke 33 dient wie oben besc hrieben als Heizung, z.B. zur Scheinwerferenteisung. Die Temperatursteuerung ist so ausgelegt, dass vorrangig diese Aufgabe gelöst wird, diese Wärmesenke 33 ist also nur so lange in Betrieb wie hier Wärmeenergie benötigt wird. Ist die Solltemperatur erreicht, wird auf eine zweite Wärmesenke 35 umgeschaltet. Diese ist dazu ausgelegt, den anfallenden Wärmestrom immer und zu jeder Zeit absorbieren zu können.

Die zweite Wärmesenke 35 kann dabei ein genügend großer Kühlkörper sein. Es ist aber auch denkbar, das die zweite Wärmesenke 35 an ein bestehendes oder dafür zu schaffendes Kühlsystem angeschlossen ist. Die zweite Wärmesenke 35 kann dabei z.B. an die Wasserkühlung des Kraftfahrzeugs angeschlossen sein. Es kann aber auch z.B. ein Peltierelement vorgesehen sein, das an die zweite Wärmesenke 35 angeschlossen ist.

Das Wärmerohr 20 weist ein Umschaltventil 21 auf, mittels dem zwischen zwei Kondensationszonen 23, 25 mit den entsprechend angeschlossenen Wärmesenken 33, 35 umgeschaltet werden kann. Die erste Wärmesenke 33 ist dabei als Ring um die Streuscheibe 37 des Scheinwerfers 1 ausgebildet. Dies ermöglicht es die Streuscheibe 37 bei schlechter Witterung soweit aufzuheizen, dass eine Eiskristallbildung sicher unterbunden wird. Dabei ist die Steuerung des Umschaltventils 21 so beschaffen, dass ab einer bestimmten Temperatur des Rings um die Streuscheibe 37 auf die zweite Kondensationszone 25 umgeschaltet wird, um eine effiziente Kühlung der Multichip-Leuchtdiode 5 zu gewährleisten und eine Überhitzung der Wärmesenke 33 zu verhindern.

Die Stromzuführung zu den Multichip-Leuchtdioden 5 wird dabei durch das Wärmerohr selbst bewerkstelligt, das aus einem elektrisch leitenden Material wie Aluminium oder Kupfer besteht. Werden zwei dieser leitenden Rohre mit einer Isolierung dazwischen koaxial ineinander angeordnet, so entsteht eine kostengünstige und robuste Stromzuführung für die Multichip-Leuchtdioden 5 und die auf dem Modul 11 angeordnete Elektronik.

Fig. 5 zeigt eine schematische Seitenansicht der erfindungsgemäßen Anordnung zur Kühlung von Halbleiterlichtquellen. Wie oben schon angedeutet, wird das Umschaltventil 21 so gesteuert, dass nach dem Einschalten der Multichip-Leuchtdiode 5 die erste Kondensationszone 23 mit der ersten Wärmesenke 33 aktiv ist. Hat die erste Wärmesenke eine bestimmte Temperatur erreicht, so schaltet das Umschaltventil 21 auf die zweite Kondensationszone 25 mit der zweiten Wärmesenke 35 um. Diese ist hinter dem Lampenschirm 53 angeordnet, und ist von der Größe her so bemessen, dass sie die anfallende Wärmeenergie jederzeit absorbieren kann. Wird die Temperatur aufgrund kalter Witterungsverhältnisse nicht erreicht, so bleibt permanent die erste Wärmesenke 33 aktiv, um Eiskristallbildung auf der Streuscheibe 37 möglichst zu verhindern.

Fig. 6 zeigt eine schematische Detailzeichnung des Umschaltventils 21. Es besteht aus einem T-förmigen Rohrstück, in das ein permanentmagnetischer Doppelkegel eingebracht ist. Dieser besteht aus zwei Kegelförmigen Teilen 411, 412, die an der Basis profilgleich oder deckungsgleich zueinander ausgerichtet sind, so dass die Kegelspitzen in entgegengesetzte Richtungen zeigen. Zwischen den beiden Basisflächen kann noch ein zylinderförmiger Abschnitt 413 liegen. Die Basisflächen können aber auch gegeneinander versetzt angeordnet sein (nicht gezeigt), so dass zwischen den beiden Basisflächen eine zylinderförmige Schräge entsteht. Die Basisflächen der Kegel 411, 412 können auch eine ovale oder eiförmige Form aufweisen (nicht gezeigt). Auch Vielecke sind als Form der Basisfläche möglich. Der Kegel 411, 412 ist dann entsprechend der Basisfläche geformt (nicht gezeigt). Dieser Doppelkegel 41 sitzt im Zentrum des T-förmigen Rohrstücks. An den geschnittenen Enden ist der Querschnitt des Wärmerohrs 20 gezeigt. Die äußere Hülle besteht aus einem gasdichten Rohr 47, in das ein Kapillarrohr 45 aus einem porösen Material eingebracht ist. Innerhalb des Kapillarrohrs 45 liegt das Verdampferrohr 43. Im Bereich des Doppelkegels ist das Kapillarrohr ausgespart oder zumindest die Wanddicke schwächer ausgebildet. Der Basisdurchmesser des Doppelkegels 41 ist größer als der Durchmesser des Verdampferrohrs 43. Die Spitzen des Doppelkegels 41 weisen jeweils zur ersten und zweiten Kondensationszone 23, 25. Der Kegel 41 kann soweit in das Verdampferrohr 43 eindringen, bis er es komplett verschlossen hat. Das Kapillarrohr 45 bleibt davon unberührt, so dass zurückfließendes Arbeitsmittel wieder in die Verdampferzone 27 gelangen kann. Dies trägt zu einer effizienten Arbeitsweise des Wärmerohrs 20 bei. Außen an dem T-Stück sind geeignete gesteuerte Elektromagnete angeordnet (nicht gezeigt). Diese können je nach Ansteuerung den permanentmagnetischen Doppelkegel 41 in das Ende des Verdampferrohrs 43 der ersten oder der zweiten Kondensationszone 23, 25 drücken und dieses somit verschließen. Somit kann zwischen den beiden Kühlpfaden umgeschaltet werden, ohne dass der Wärmefluss insgesamt beeinträchtigt wird. Durch die Konstruktion als 3-Wege Ventil 21 ist ein Wärmefluss in eine der Kondensationszonen 23, 25 immer gewährleistet.

### Bezugszeichenliste

- 1: Scheinwerfer
- 11: Leuchtdiodenmodul aus gut wärmeleitenden Material
- 13: Gehäuse
- 15: Ansteuerelektronik
- 20: Wärmerohr
- 21: Umschaltventil des Wärmerohrs
- 31: Kühlkörper
- 23: Erste Kondensationszone
- 33: Wärmesenke für die erste Kondensationszone
- 25: Zweite Kondensationszone
- 27: Verdampferzone
- 35: Wärmesenke für die zweite Kondensationszone
- 37: Streuscheibe
- 41: permanentmagnetischer Doppelkegel
- 411: Erster Kegel
- 412: Zweiter Kegel
- 413: Kegelmittelstück
- 43: Verdampferrohr
- 45: Kapillarrohr
- 47: Äußeres gasdichtes Rohr
- 5: Multichip-Leuchtdiode
- 51: Primäroptik
- 53: Lampenschirm

## Patentansprüche

1. Anordnung zur Kühlung von Halbleiterlichtquellen (5), wobei die Halbleiterlichtquellen (5) auf einem wärmeleitenden Modul (11) angeordnet sind, das mit einer Verdampferzone eines Wärmerohrs (20) in Wirkverbindung steht, wobei eine erste Kondensationszone (23) des Wärmerohrs (20) mit einer ersten Wärmesenke (33) verbunden ist, **dadurch gekennzeichnet, dass** das Wärmerohr (20) an mindestens eine zweite Kondensationszone (25) mit mindestens einer zweiten Wärmesenke (35) angeschlossen ist und ein Wärmestrom zwischen den Kondensationszonen (23, 25) umschaltbar ist oder die zweite Kondensationszone (25) zuschaltbar ist.

2. Anordnung nach Anspruch 1, **dadurch gekennzeichnet, dass** das die Anordnung ein 3-Wege Ventil (21) zur Umschaltung des Wärmestroms in die Kondensationszonen (23, 25) aufweist.

3. Anordnung nach Anspruch 2, **dadurch gekennzeichnet, dass** das 3-Wege Ventil einen permanentmagnetischen Doppelkegel (41) enthält, und die Kegelspitzen jeweils das Ende des Verdampferrohrs (43) einer Kondensationszone abwechselnd verschließen.

4. Anordnung nach Anspruch 1-3, **dadurch gekennzeichnet, dass** ein Kapillarrohr (45) das koaxial um das Verdampferrohr (43) herum angeordnet ist, immer offen ist.

5. Anordnung nach Anspruch 3 oder 4, **dadurch gekennzeichnet, dass** ein Antrieb des Doppelkegels (41) au-βerhalb des Wärmerohrs (20) angeordnet ist.

6. Anordnung nach einem der Ansprüche 3-5, **dadurch gekennzeichnet, dass** der Antrieb des Doppelkegels (41) magnetisch erfolgt.

7. Anordnung nach einem der vorhergehenden Ansprüche, **dadurch gekennzeichnet, dass** bei Inbetriebnahme der Halbleiterlichtquellen (5) das Verdampferrohr zur ersten Kondensationszone (23) geöffnet und das Verdampferrohr zur zweiten Kondensationszone (25) verschlossen ist.

8. Anordnung nach einem der vorhergehenden Ansprüche, **dadurch gekennzeichnet, dass** sie eine Vorrichtung zum Umschalten des Wärmestroms in die Kondensationszonen (23, 25) abhängig von der Temperatur der ersten Kondensationszone (23) aufweist.

9. Anordnung nach Anspruch 1, **dadurch gekennzeichnet, dass** sie ein 2-Wege Ventil zur Ein- und Ausschaltung des Wärmestroms in die zweite Kondensationszone aufweist, wobei der Wärmestrom in die erste Kondensationszone immer möglich ist.

10. Anordnung nach einem der vorhergehenden Ansprüche, **dadurch gekennzeichnet, dass** das Wärmerohr (20) gleichzeitig mindestens eine Stromzuführung für die Halbleiterlichtquellen (5) ist.

11. Anordnung nach Anspruch 9, **dadurch gekennzeichnet, dass** die Stromzuführung über mindestens zwei koaxiale Rohre bewerkstelligt wird.

12. Anordnung nach einem der vorhergehenden Ansprüche, **dadurch gekennzeichnet, dass** die Wärmesenke (33) der ersten Kondensationszone (23) mit einer Heizvorrichtung in Wirkverbindung steht.

13. Scheinwerfer (1) mit einer Anordnung nach Anspruch 11, **dadurch gekennzeichnet, dass** die Anordnung die Heizvorrichtung zum Beheizen einer Streuscheibe (37) des Scheinwerfers (1) aufweist.

14. Scheinwerfer (1) nach Anspruch 12, **dadurch gekennzeichnet, dass** die zweite Kondensationszone (25) unterhalb des Scheinwerfers (1) angeordnet und fahrtwindgekühlt ist.

15. Scheinwerfer (1) nach Anspruch 14, **dadurch gekennzeichnet, dass** die zweite Kondensationszone (25) hinter dem Scheinwerfer (1) angeordnet ist.

16. Verfahren zur Kühlung von Halbleiterlichtquellen (5) mit einer Anordnung nach einem der Ansprüche 1-15, **gekennzeichnet durch** folgende Schritte:
- Einschalten einer ersten Kondensationszone (23) bei Inbetriebnahme
- Bei Überschreiten einer vorbestimmten Temperatur der ersten Kondensationszone (23) Abschalten dieser Kondensationszone und Einschalten einer zweiten Kondensationszone (25) oder Zuschalten einer zweiten Kondensationszone (25).
- Bei Unterschreiten einer vorbestimmten Temperatur der ersten Kondensationszone (23) Umschalten auf die erste Kondensationszone (23) oder Abschalten der zweiten Kondensationszone (25).

## Claims

1. Arrangement for cooling semiconductor light sources (5), wherein the semiconductor light sources (5) are arranged on a heat-conducting module (11), which is operatively connected to an evaporator zone of a heat pipe (20), wherein a first condensation zone (23) of the heat pipe (20) is connected to a first heat sink (33), **characterized in that** the heat pipe (20) is connected to at least one second condensation zone (25) with at least one second heat sink (25), and a heat flow can be switched over between the condensation zones (23, 25) or the second condensation zone (25) can be switched in.

2. Arrangement according to Claim 1, **characterized in that** the arrangement has a 3-way valve (21) for switching over the heat flow into the condensation zones (23, 25).

3. Arrangement according to Claim 2, **characterized in that** the 3-way valve contains a permanent-magnetic double cone (41), and the cone vertices respectively alternately close off the end of the evaporator pipe (43) of a condensation zone.

4. Arrangement according to Claims 1-3, **characterized in that** a capillary pipe (45) arranged coaxially around the evaporator pipe (43) is always open.

5. Arrangement according to Claim 3 or 4, **characterized in that** a drive of the double cone (41) is arranged outside the heat pipe (20).

6. Arrangement according to any of Claims 3-5, **characterized in that** the drive of the double cone (41) is effected magnetically.

7. Arrangement according to any of the preceding claims, **characterized in that** when the semiconductor light sources (5) are activated, the evaporator pipe is open to the first condensation zone (23) and the evaporator pipe is closed off to the second condensation zone (25).

8. Arrangement according to any of the preceding claims, **characterized in that** it has a device for switching over the heat flow into the condensation zones (23, 25) depending on the temperature of the first condensation zone (23).

9. Arrangement according to Claim 1, **characterized in that** it has a 2-way valve for switching on and off the heat flow into the second condensation zone, wherein the heat flow into the first condensation zone is always possible.

10. Arrangement according to any of the preceding claims, **characterized in that** the heat pipe (20) is simultaneously at least one power feed for the semiconductor light sources (5).

11. Arrangement according to Claim 9, **characterized in that** the power feed is realized via at least two coaxial pipes.

12. Arrangement according to any of the preceding claims, **characterized in that** the heat sink (33) of the first condensation zone (23) is operatively connected to a heating device.

13. Headlight (1) comprising an arrangement according to Claim 11, **characterized in that** the arrangement has the heating device for heating a diffusing screen (37) of the headlight (1).

14. Headlight (1) according to Claim 12, **characterized in that** the second condensation zone (25) is arranged below the headlight (1) and is airflow-cooled.

15. Headlight (1) according to Claim 14, **characterized in that** the second condensation zone (25) is arranged behind the headlight (1).

16. Method for cooling semiconductor light sources (5) with an arrangement according to any of Claims 1-15, **characterized by** the following steps:
- switching on a first condensation zone (23) upon activation
- upon a predetermined temperature of the first condensation zone (23) being exceeded, switching off this condensation zone and switching on a second condensation zone (25) or switching in a second condensation zone (25).
- upon a predetermined temperature of the first condensation zone (23) being undershot, switching over to the first condensation zone (23) or switching off the second condensation zone (25).

## Revendications

1. Dispositif de refroidissement de sources lumineuses à semi-conducteurs (5), les sources lumineuses à semi-conducteurs (5) étant disposées sur un module (11) conducteur de chaleur, lequel est en liaison active avec une zone d'évaporateur d'un tuyau de chaleur (20), une première zone de condensation (23) du tuyau de chaleur (20) étant reliée à un premier dissipateur de chaleur (33), **caractérisé en ce que** le tuyau de chaleur (20) est raccordé à au moins une seconde zone de condensation (25) présentant au moins un second dissipateur de chaleur (35) et un flux de chaleur peut être commuté entre les zones de condensation (23, 25) ou bien la seconde zone de condensation (25) peut être mise en circuit.

2. Dispositif selon la revendication 1, **caractérisé en ce que** le dispositif présente une vanne à 3 voies (21) pour la commutation du flux de chaleur dans les zones de condensation (23, 25).

3. Dispositif selon la revendication 2, **caractérisé en ce que** la vanne à 3 voies contient un cône double (41) à aimant permanent, et les cônes de pointe ferment alternativement à chaque fois l'extrémité du tuyau d'évaporateur (43) d'une zone de condensation.

4. Dispositif selon les revendications 1-3, **caractérisé en ce qu'**un tuyau capillaire (45), qui est disposé de façon coaxiale autour du tuyau d'évaporateur (43), est toujours ouvert.

5. Dispositif selon la revendication 3 ou 4, **caractérisé en ce qu'**un entraînement du cône double (41) est disposé à l'extérieur du tuyau de chaleur (20).

6. Dispositif selon l'une quelconque des revendications 3 à 5, **caractérisé en ce que** l'entraînement du cône double (41) s'effectue de façon magnétique.

7. Dispositif selon l'une quelconque des revendications précédentes, **caractérisé en ce que**, en cas de mise en service des sources lumineuses à semi-conducteurs (5), le tuyau d'évaporateur donnant sur la première zone de condensation (23) est ouvert et le tuyau d'évaporateur donnant sur la seconde zone de condensation (25) est fermé.

8. Dispositif selon l'une quelconque des revendications précédentes, **caractérisé en ce qu'**il présente un système pour la commutation du flux de chaleur dans les zones de condensation (23, 25) en fonction de la température de la première zone de condensation (23).

9. Dispositif selon la revendication 1, **caractérisé en ce qu'**il présente une vanne à 2 voies pour la connexion et la déconnexion du flux de chaleur entrant dans la seconde zone de condensation, le flux de chaleur entrant dans la première zone de condensation étant toujours possible.

10. Dispositif selon l'une quelconque des revendications précédentes, **caractérisé en ce que** le tuyau de chaleur (20) est en même temps au moins une arrivée de courant pour les sources lumineuses à semi-conducteurs (5).

11. Dispositif selon la revendication 9, **caractérisé en ce que** l'arrivée de courant est réalisée au moyen d'au moins deux tuyaux coaxiaux.

12. Dispositif selon l'une quelconque des revendications précédentes, **caractérisé en ce que** le dissipateur de chaleur (33) de la première zone de condensation (23) est en liaison active avec un dispositif de chauffage.

13. Projecteur (1) doté d'un dispositif selon la revendication 11, **caractérisé en ce que** le dispositif présente le système de chauffage pour chauffer un disque diffuseur (37) du projecteur (1).

14. Projecteur (1) selon la revendication 12, **caractérisé en ce que** la seconde zone de condensation (25) est disposée au-dessous du projecteur (1) et est refroidie par le vent relatif.

15. Projecteur (1) selon la revendication 14, **caractérisé en ce que** la seconde zone de condensation (25) est disposée derrière le projecteur (1).

16. Procédé de refroidissement de sources lumineuses à semi-conducteurs (5) comprenant un dispositif selon l'une quelconque des revendications 1 à 15, **caractérisé par** les étapes suivantes :
- Enclenchement d'une première zone de condensation (23) en cas de mise en service.
- En cas de dépassement d'une température prédéfinie de la première zone de condensation (23), déconnexion de cette zone de condensation et enclenchement d'une seconde zone de condensation (25) ou mise en circuit d'une seconde zone de condensation (25).
- En cas de sous-dépassement d'une température prédéfinie de la première zone de condensation (23), commutation sur la première zone de condensation (23) ou déconnexion de la seconde zone de condensation (25).
